# FASCICULE DE BREVET EUROPEEN

(11) **EP 2 174 012 B1**
(45) Date de publication et mention de la délivrance du brevet: **12.01.2011**
(21) Numéro de dépôt: 08827911.2
(22) Date de dépôt: 24.07.2008
(51) Int. Cl.: F04C 18/02, F04C 23/00, F04C 29/02, F04C 18/06

(54) **COMPRESSEUR FRIGORIFIQUE À SPIRALES À VITESSE VARIABLE**
KÜHLKOMPRESSOR MIT SPIRALEN VON VERÄNDERLICHER GESCHWINDIGKEIT
REFRIGERATION COMPRESSOR WITH VARIABLE SPEED SPIRALS

(30) Priorité: 02.08.2007 FR 0705667
(43) Date de publication de la demande: 14.04.2010
(73) Titulaire: Danfoss Commercial Compressors, 01600 Trevoux (FR)
(72) Inventeur: GINIES, Pierre, F-69580 Sathonay Village (FR); ROSSON, Yves, F-01330 Villars Les Dombes (FR); BODART, Jean-Paul, F-69380 Chazay D'azergues (FR)
(74) Mandataire: Maureau, Philippe
(86) Numéro de dépôt international: PCT/FR2008/051391
(87) Numéro de publication internationale: WO 2009/024698

(56) Documents cités:
- JP-A- 3 237 287
- JP-A- 4 128 586
- JP-A- 9 264 275
- JP-A- 61 034 383
- JP-A- 62 178 791
- JP-A- 62 228 694
- JP-A- 63 032 189
- US-A1- 2004 156 734

## Description

La présente invention a pour objet un compresseur frigorifique à spirales à vitesse variable.

Le document FR 2 885 966 décrit un compresseur à spirales, encore connu sous le terme de compresseur Scroll, comprenant une enceinte étanche délimitée par une virole, et contenant un volume d'aspiration et un volume de compression disposés respectivement de part et d'autre d'un corps contenu dans l'enceinte. La virole délimitant l'enceinte étanche comprend une entrée de gaz frigorigène.

Un moteur électrique est disposé dans l'enceinte étanche, avec un stator situé du côté extérieur, monté fixe par rapport à la virole, et un rotor disposé en position centrale, solidaire d'un arbre d'entraînement, en forme de vilebrequin, dont une première extrémité entraîne une pompe à huile alimentant, à partir d'huile contenue dans un carter situé dans la partie inférieure de l'enceinte, un conduit de lubrification ménagé dans la partie centrale de l'arbre. Le conduit de lubrification comporte des orifices de lubrification au niveau de différents paliers de guidage de l'arbre d'entraînement.

Le volume de compression contient un étage de compression comprenant une volute fixe équipée d'une spirale engagée dans une spirale d'une volute mobile, les deux spirales délimitant au moins une chambre de compression de volume variable. La seconde extrémité de l'arbre d'entraînement est équipée d'un excentrique entraînant la volute mobile suivant un mouvement orbital, pour réaliser la compression du gaz frigorigène aspiré.

D'un point de vue pratique, du gaz frigorigène arrive de l'extérieur et pénètre dans l'enceinte étanche. Une partie du gaz est directement aspirée en direction du volume de compression, tandis que l'autre partie du gaz passe à travers le moteur avant de s'écouler en direction de l'étage de compression. L'ensemble du gaz arrivant soit directement à l'étage de compression, soit après passage à travers le moteur, est aspiré par l'étage de compression, pénétrant dans au moins une chambre de compression délimitée par les deux spirales, l'entrée se faisant en périphérie de l'étage de compression, et le gaz étant véhiculé vers le centre des spirales au fur et à mesure que se produit la compression par diminution du volume des chambres de compression, résultant du mouvement de la volute mobile par rapport à la volute fixe. Le gaz comprimé sort en partie centrale en direction de la chambre de récupération du gaz comprimé.

Selon les configurations internes d'écoulement de ce type de compresseur, le gaz frigorigène entrant dans le compresseur peut se charger en huile, cette huile peut provenir par exemple des fuites des paliers, du léchage de la surface du carter d'huile par le gaz.

Il doit être noté que le taux d'huile dans le gaz frigorigène évolue en fonction de la vitesse de rotation du rotor du moteur électrique.

Ainsi, à faible vitesse de rotation du rotor, la quantité d'huile en circulation avec le gaz frigorigène est faible, ce qui peut dégrader les performances du compresseur et réduit la lubrification des différentes pièces du compresseur.

En revanche, à forte vitesse de rotation du rotor, le taux d'huile dans le gaz frigorigène sortant du compresseur peut devenir excessif. La conséquence directe de ce taux excessif d'huile dans le gaz est une perte d'efficacité de l'échange thermique des échangeurs situés en aval du compresseur, compte tenu du fait que les gouttelettes d'huile contenues dans le gaz ont tendance à se déposer sur les échangeurs et à former une couche d'huile sur ces derniers.

De plus, un taux excessif d'huile dans le gaz peut également entraîner un vidage du carter d'huile, ce qui pourrait conduire à la destruction du compresseur.

Le document US 6 287 099 décrit un compresseur frigorifique à spirales à vitesse variable comprenant un arbre d'entraînement comportant un conduit d'alimentation en huile s'étendant sur toute la longueur de celui-ci, le conduit d'alimentation en huile étant alimenté en huile à partir d'huile contenue dans un carter d'huile par une pompe à huile disposée à une première extrémité de l'arbre d'entraînement. L'arbre d'entraînement comprend un orifice transversal dont l'une des extrémités débouche dans le conduit d'alimentation et dont l'autre extrémité débouche dans la paroi de l'arbre, dans une zone de celui-ci située dans le volume d'aspiration.

Le compresseur décrit dans le document US 6 287 099 comprend également un obturateur agencé pour obturer l'orifice transversal lorsque la vitesse du compresseur est inférieure à une valeur prédéterminée et pour se déplacer et libérer, sous l'effet d'une force centrifuge, l'orifice transversal lorsque la vitesse du compresseur dépasse la valeur prédéterminée.

Ainsi, tant que la vitesse du compresseur est inférieure à la valeur prédéterminée, l'obturateur obture l'orifice transversal. Il en résulte que la totalité de l'huile ayant pénétrée dans le conduit d'alimentation est forcé vers la seconde extrémité de l'arbre d'entraînement et injectée dans le volume de compression. Lorsque la vitesse du compresseur dépasse la valeur prédéterminée, l'obturateur libère l'orifice transversal. Il en résulte qu'une partie de l'huile ayant pénétrée dans le conduit d'alimentation est évacuée par l'orifice transversal et n'est donc pas injectée dans le volume de compression.

Par conséquent, le compresseur décrit dans le document US 6 287 099 permet de limiter l'injection d'huile dans le volume de compression lorsque la vitesse du compresseur dépasse la valeur prédéterminée.

Le compresseur décrit dans le document US 6 287 099 présente cependant un désavantage lié à la structure de l'arbre d'entraînement et de l'obturateur.

En effet, lorsque la vitesse du compresseur devient importante et dépasse une valeur de seuil, l'orifice transversal ne permet plus de dériver une quantité suffisante d'huile vers le carter d'huile. Il peut en résulter une importante quantité d'huile dans le volume de compression et donc un taux d'huile excessif dans le gaz frigorigène sortant du compresseur.

Le document JP 09 264275 décrit un compresseur à spirales avec tous les caractéristiques du préambule de la revendication 1. Toutefois, l'obturateur est déplacé dépendant de la pression de l'huile. Donc la relation entre l'activation d'obturation du circuit d'injection d'huile dans le volume de compression et la vitesse de rotation du compresseur est seulement une relation indirecte.

La présente invention vise à remédier à ces inconvénients, et elle a pour but de fournir un compresseur frigorifique à spirales à vitesse variable qui soit de structure simple, tout en permettant un contrôle avec précision de l'injection d'huile dans le volume de compression.

A cet effet, la présente invention concerne un compresseur frigorifique à spirales à vitesse variable, comprenant :
- une enceinte étanche délimitant un volume d'aspiration et un volume de compression disposés respectivement de part et d'autre d'un corps contenu dans l'enceinte, le volume de compression contenant une première volute et une seconde volute, les première et seconde volutes décrivant un mouvement relatif orbital,
- un circuit d'injection d'huile agencé pour injecter de l'huile dans le volume de compression,
- un arbre d'entraînement comportant un conduit d'alimentation en huile s'étendant sur toute la longueur de celui-ci, alimenté en huile à partir d'huile contenue dans un carter d'huile par une pompe à huile disposée à une première extrémité de l'arbre, la seconde extrémité de l'arbre d'entraînement étant équipée d'un dispositif d'entraînement, suivant un mouvement orbital, de la seconde volute contenue dans le volume de compression,
   **caractérisé en ce que** la seconde volute comprend des moyens d'injection d'huile agencés pour mettre en communication le conduit d'alimentation avec le volume de compression,
   et en ce que le circuit d'injection d'huile comprend un obturateur mobile, sous l'effet d'une force centrifuge, entre une première position de libération des moyens d'injection d'huile permettant une injection d'huile dans le volume de compression et une seconde position d'obturation des moyens d'injection d'huile empêchant l'injection d'huile dans le volume de compression, l'obturateur étant agencé pour se déplacer dans sa seconde position lorsque la vitesse du compresseur dépasse une valeur prédéterminée.

La présence de l'obturateur dans le circuit d'injection d'huile permet un contrôle avec précision de l'injection d'huile dans le volume de compression. En effet, tant que la vitesse du compresseur est faible et donc inférieure à la valeur prédéterminée, l'obturateur permet l'injection d'huile dans le volume de compression tandis qu'il empêche cette injection d'huile lorsque la vitesse du compresseur dépasse la valeur prédéterminée.

Ainsi, le compresseur selon l'invention permet d'augmenter la quantité d'huile présente dans le volume de compression et donc le taux d'huile dans le gaz frigorigène uniquement lorsque la vitesse du compresseur est faible et inférieure à la valeur prédéterminée.

Le compresseur selon l'invention permet en conséquence d'améliorer les performances à basse vitesse du compresseur à vitesse variable sans nuire à l'efficacité de celui-ci à grande vitesse.

Avantageusement, le circuit d'injection d'huile comprend des moyens de rappel agencés d'une part pour maintenir l'obturateur dans sa première position lorsque la vitesse du compresseur est inférieure à la valeur prédéterminée, et d'autre part pour permettre un déplacement de l'obturateur dans sa seconde position lorsque la vitesse du compresseur dépasse la valeur prédéterminée.

Selon un mode de réalisation de l'invention, la seconde extrémité de l'arbre d'entraînement comprend un logement dans le lequel est reçu l'obturateur, les moyens d'injection ménagés dans la seconde volute comprennent un orifice débouchant au niveau de la seconde extrémité de l'arbre d'entraînement, et l'obturateur est agencé d'une part pour obturer l'orifice ménagé dans la seconde volute lorsqu'il se trouve dans sa seconde position, et d'autre part pour libérer l'orifice ménagé dans la seconde volute lorsqu'il se trouve dans sa première position.

Selon un autre mode de réalisation de l'invention, l'obturateur comprend un orifice traversant agencé d'une part pour être situé en regard de l'orifice ménagé dans la seconde volute lorsque l'obturateur est dans sa première position, et d'autre part pour être décalé de l'orifice ménagé dans la seconde volute lorsque l'obturateur est dans sa seconde position.

Avantageusement, les moyens de rappel comprennent un ressort disposé dans le logement ménagé dans l'arbre d'entraînement, les deux extrémités du ressort prenant respectivement appui contre l'obturateur et l'arbre d'entraînement.

Selon un autre mode de réalisation, la seconde volute prend appui contre le corps, et le compresseur comprend également une cartouche disposée entre la seconde volute et le corps et dans laquelle est reçu l'obturateur, la cartouche étant liée au corps et à la seconde volute par l'intermédiaire d'une première et d'une seconde liaisons en rotation, la distance entre les axes des deux liaisons en rotation étant égale au rayon d'orbite de la seconde volute, et la cartouche étant entraînée en rotation autour de l'une des liaisons en rotation durant le mouvement relatif entre la seconde volute et le corps.

De préférence, la cartouche est cylindrique et est montée libre en rotation dans un logement de forme complémentaire ménagé dans l'un des éléments parmi le corps et la seconde volute, ce montage de la cartouche dans le logement formant une liaison en rotation confondue avec l'axe de la cartouche. La cartouche comprend un orifice dans lequel est reçue une broche montée dans l'autre élément parmi le corps et la seconde volute, cette broche formant une liaison en rotation décalée par rapport à l'axe de la cartouche.

Dans ce cas, le circuit d'injection d'huile peut selon un mode de réalisation de l'invention comprendre un conduit d'alimentation en huile disposé à l'intérieur de l'enceinte étanche et débouchant d'une part dans le carter d'huile et d'autre part dans le logement recevant la cartouche.

Avantageusement, les moyens de rappel comprennent un ressort disposé dans la cartouche, les deux extrémités du ressort prenant respectivement appui contre l'obturateur et la cartouche.

Selon une autre caractéristique de l'invention, les moyens d'injection d'huile comprennent un premier canal d'injection ménagé dans la seconde volute dont l'une des extrémités débouche au niveau de la seconde extrémité du conduit d'alimentation et dont l'autre extrémité débouche dans le logement recevant la cartouche, un orifice ménagé dans la seconde volute dont l'une des extrémités débouche dans le logement recevant la cartouche et dont l'autre extrémité débouche dans un second canal d'injection ménagé dans la seconde volute, le second canal d'injection débouchant dans le volume de compression, et l'obturateur est agencé d'une part pour obturer l'orifice ménagé dans la seconde volute lorsqu'il se trouve dans sa seconde position, et d'autre part pour libérer l'orifice ménagé dans la seconde volute lorsqu'il se trouve dans sa première position.

De préférence, l'obturateur comprend un orifice traversant agencé d'une part pour mettre en communication le premier canal d'injection et l'orifice ménagés dans la seconde volute lorsque l'obturateur est dans sa première position, et d'autre part pour être décalé de l'orifice ménagé dans la seconde volute lorsque l'obturateur est dans sa seconde position.

Selon encore une autre caractéristique de l'invention, les moyens d'injection d'huile comprennent un premier canal d'injection ménagé dans la seconde volute dont l'une des extrémités débouche au niveau de la seconde extrémité du conduit d'alimentation et dont l'autre extrémité débouche dans le logement recevant la cartouche, un second canal d'injection ménagé dans la seconde volute dont l'une des extrémités débouche dans le logement recevant la cartouche et dont l'autre extrémité débouche dans le volume de compression, et la cartouche comprend un orifice traversant agencé d'une part pour mettre en communication les premier et second canaux d'injection ménagés dans la seconde volute lorsque l'obturateur est dans sa première position, et d'autre part pour être obturé par l'obturateur lorsqu'il est dans sa seconde position.

De préférence, le logement recevant la cartouche est ménagé dans le corps et la broche est montée dans la seconde volute, et l'extrémité du premier canal d'injection débouchant dans le logement recevant la cartouche forme un orifice dans lequel est montée la broche, la broche comprenant un alésage traversant agencé pour mettre en communication le premier canal d'injection avec l'orifice traversant ménagé dans la cartouche lorsque l'obturateur est dans sa première position.

Selon encore une autre caractéristique de l'invention, les moyens d'injection d'huile sont agencé pour alimenter en l'huile l'interface entre le corps et la seconde volute lorsque l'obturateur est dans la première position.

Avantageusement, les première et seconde volutes délimitent au moins une chambre de compression à volume variable, et les moyens d'injection d'huile sont agencés pour injecter de l'huile dans une portion d'entrée de la chambre de compression lorsque l'obturateur est dans la première position.

De toute façon l'invention sera bien comprise à l'aide de la description qui suit, en référence au dessin schématique indexé représentant, à titre d'exemples non limitatifs, plusieurs formes d'exécution de ce compresseur à spirales.
Figure 1 est une vue en coupe longitudinale d'un premier compresseur.
Figures 2 et 3 sont des vues partielles en coupe longitudinale, à échelle agrandie, du compresseur de figure 1.
Figure 4 est une vue partielle en coupe longitudinale d'un second compresseur.
Figures 5 et 6 sont des vues partielles en coupe longitudinale, à échelle agrandie, du compresseur de figure 4.
Figures 7 et 8 sont des vues partielles en coupe longitudinale, à échelle agrandie, d'un troisième compresseur.

Dans la description qui suit, les mêmes éléments sont désignés par les mêmes références dans les différentes formes d'exécution.

La figure 1 décrit un compresseur frigorifique à spirales à vitesse variable occupant une position verticale. Toutefois, le compresseur selon l'invention, pourrait occuper une position inclinée, ou une position horizontale, sans que sa structure soit modifiée d'une manière significative.

Le compresseur représenté à la figure 1 comprend une enceinte étanche délimitée par une virole 2 dont les extrémités supérieure et inférieure sont fermées respectivement par un couvercle 3 et une embase 4. L'assemblage de cette enceinte peut être réalisé notamment au moyen de cordons de soudure.

La partie intermédiaire du compresseur est occupée par un corps 5 qui délimite deux volumes, un volume d'aspiration situé en dessous du corps 5, et un volume de compression disposé au-dessus de celui-ci. La virole 2 comprend une entrée de gaz frigorigène 6 débouchant dans le volume d'aspiration pour réaliser l'amenée de gaz au compresseur.

Le corps 5 sert au montage d'un étage de compression 7 du gaz frigorigène. Cet étage de compression 7 comprend une volute fixe 8 équipée d'une spirale fixe 9 tournée vers le bas, et une volute mobile 10 prenant appui contre le corps 5 et équipée d'une spirale 11 tournée vers le haut. Les deux spirales 9 et 11 des deux volutes s'interpénètrent pour ménager des chambres de compression 12 à volume variable. L'admission du gaz dans l'étage de compression se fait depuis l'extérieur, les chambres de compression 12 ayant un volume variable qui diminue de l'extérieur vers l'intérieur, lors du mouvement de la volute mobile 10 par rapport à la volute fixe 8, le gaz comprimé s'échappant au centre des volutes par une ouverture 13 ménagée dans la volute fixe 8 en direction d'une chambre 14 à haute pression à partir de laquelle il est évacué par un raccord 15.

Le compresseur comprend un moteur électrique disposé dans le volume d'aspiration. La variation de vitesse du moteur électrique peut être réalisée au moyen d'un générateur électrique à fréquence variable.

Le moteur électrique comprend un stator 16 au centre duquel est disposé un rotor 17.

Le rotor 17 est solidaire d'un arbre d'entraînement 20 dont l'extrémité supérieure est désaxée à la façon d'un vilebrequin. Cette partie supérieure est engagée dans une partie 21 en forme de manchon, que comporte la volute mobile 10. Lors de son entraînement en rotation par le moteur, l'arbre d'entraînement 20 entraîne la volute mobile 10 suivant un mouvement orbital.

L'extrémité inférieure de l'arbre d'entraînement 20 entraîne une pompe à huile 22 alimentant, à partir d'huile contenue dans un carter 23 délimité par l'embase 4, un conduit d'alimentation en huile 24 ménagé dans la partie centrale de l'arbre d'entraînement.

Le conduit d'alimentation 24 est désaxé et s'étend sur toute la longueur de l'arbre d'entraînement 20.

L'extrémité supérieure de l'arbre d'entraînement 20 comprend un logement 25 dans le lequel est monté coulissant un obturateur 26, comme cela est montré sur la figure 2. Comme montré notamment sur la figure 1, l'obturateur 26 est disposé dans le volume de compression.

L'obturateur 26 est constitué par un tiroir d'obturation mobile, sous l'effet de la force centrifuge due à la rotation de l'arbre d'entraînement 20, entre une première position (représentée sur les figures 1 et 2) permettant une injection d'huile dans le volume de compression et une seconde position (représentée sur la figure 3) empêchant l'injection d'huile dans le volume de compression.

Le circuit d'injection d'huile comprend des moyens de rappel agencés d'une part pour maintenir l'obturateur 26 dans sa première position lorsque la vitesse du compresseur est inférieure à une valeur prédéterminée, et d'autre part pour permettre un déplacement de l'obturateur 26 dans sa seconde position lorsque la vitesse du compresseur dépasse la valeur prédéterminée.

Les moyens de rappel sont constitués par un ressort de compression 27 disposé dans le logement 25, les deux extrémités du ressort 27 prenant respectivement appui contre l'obturateur 26 et l'arbre d'entraînement 20.

La volute mobile 10 comprend des moyens d'injection d'huile agencés d'une part pour mettre en communication le conduit d'alimentation 24 avec le volume de compression et d'autre part pour alimenter en l'huile l'interface entre le corps 5 et la volute mobile 10 lorsque l'obturateur 26 est dans sa première position.

Les moyens d'injection ménagés dans la volute mobile 10 comprennent un canal d'injection rectiligne 28 s'étendant dans la base de la volute mobile, un premier orifice 29 débouchant respectivement dans le canal d'injection 28 et au niveau de la seconde extrémité de l'arbre d'entraînement 20, et des second et troisième orifices 30 débouchant respectivement dans le canal d'injection 28 et dans la portion d'entrée des chambres de compression 12. Les moyens d'injection ménagés dans la volute mobile 10 comprennent également des quatrième et cinquième orifices 60 débouchant respectivement dans le canal d'injection 28 et dans l'interface entre le corps 5 et la volute mobile 10.

L'obturateur 26 comprend un orifice traversant 31 agencé d'une part pour être situé en regard du premier orifice 29 ménagé dans la volute mobile 10 lorsque l'obturateur 26 est dans sa première position, et d'autre part pour être décalé du premier orifice 29 lorsque l'obturateur 26 est dans sa seconde position.

Ainsi, l'orifice traversant 31 permet de mettre en communication le conduit d'alimentation 24 avec le canal d'injection 28 ménagé dans la volute mobile 10 lorsque l'obturateur 26 est dans sa première position.

Il doit être noté que l'obturateur 26 obture le premier orifice 29 ménagé dans la volute mobile 10 lorsqu'il se trouve dans sa seconde position.

Le compresseur comprend un second ressort de compression 32 prenant respectivement appui contre l'arbre d'entraînement 20 et la face inférieure de l'obturateur 26, ce second ressort 32 étant agencé pour maintenir l'obturateur 26 plaqué contre la volute mobile 10 durant ses déplacements de manière à assurer une obturation étanche de l'orifice 29 lorsque l'obturateur 26 est dans sa seconde position.

Le fonctionnement du compresseur à spirales va maintenant être décrit.

Lorsque le compresseur à spirales selon l'invention est mis en marche, le rotor 17 entraîne en rotation l'arbre d'entraînement 20 et la pompe à huile 22 alimente, à partir d'huile contenue dans le carter 23, le conduit de lubrification 24. Du fait de la rotation de l'arbre d'entraînement 20, l'huile pompée par la pompe 22 va s'écouler dans le conduite de lubrification 24 en direction de l'obturateur 26.

Tant que la vitesse du compresseur est inférieure à la valeur prédéterminée, le ressort de compression 27 maintient l'obturateur 26 dans sa première position. Il en résulte que l'orifice traversant 31 ménagé dans l'obturateur est disposé en regard de l'orifice 29 ménagé dans la volute mobile 10 et permet donc d'une part une injection d'huile dans le volume de compression par l'intermédiaire du canal d'injection 28 et des orifices 30, et d'autre part une alimentation en l'huile de l'interface entre le corps 5 et la volute mobile par l'intermédiaire du canal d'injection 28 et des orifices 60.

Lorsque la vitesse du compresseur dépasse la valeur prédéterminée, l'obturateur 26 comprime, sous l'effet de son poids et de la force centrifuge, le ressort de compression 27 et se déplace dans sa seconde position. Il en résulte que l'orifice 29 est obturé par l'obturateur 26 et donc que l'huile ayant pénétré dans le conduit d'alimentation 24 ne peut plus s'écouler dans le volume de compression.

Le compresseur selon l'invention permet d'augmenter la quantité d'huile présente dans le volume de compression et donc le taux d'huile dans le gaz frigorigène uniquement lorsque la vitesse du compresseur est faible et inférieure à la valeur prédéterminée. La présente invention permet d'améliorer les performances à basse vitesse du compresseur à vitesse variable sans nuire à l'efficacité de celui-ci à grande vitesse.

Il doit être précisé que, lorsque l'obturateur 26 se trouve dans sa seconde position, l'huile ayant pénétrée dans le conduit d'alimentation 24 est évacuée d'une part au niveau du palier supérieur 33 et sert à sa lubrification, et d'autre part par l'intermédiaire d'un orifice radial 34 ménagé dans l'arbre d'entraînement 20 dont l'une des extrémités débouche dans le conduit d'alimentation 24 et dont l'autre extrémité débouche dans la paroi de l'arbre 20, au niveau du rotor 17.

Les figures 4 à 6 représentent un second mode de réalisation de l'invention.

Selon ce mode de réalisation, le compresseur comprend une cartouche cylindrique 35 montée libre en rotation autour de son axe A dans un logement 36 de forme complémentaire ménagé dans la volute mobile 10 et débouchant dans la face de celle-ci tournée vers le corps 5. La cartouche 35 est entraînée en rotation autour de son axe A, durant le mouvement orbital relatif entre la volute mobile 10 et le corps 5, par l'intermédiaire d'une broche 37 solidaire du corps 5 et reçue dans un orifice 38 de forme complémentaire ménagé dans la cartouche 35. Il doit être noté que la cartouche 35 est montée libre en rotation autour de l'axe B de la broche 37.

La cartouche 35 est entraînée en rotation autour de son axe A durant le mouvement relatif entre le corps 5 et la volute mobile 10 du fait que la distance entre l'axe A de la cartouche 35 et l'axe B de la broche 37 est égale au rayon d'orbite de la volute mobile 10.

La cartouche 35 comprend un logement 39 dans lequel est monté coulissant l'obturateur 26. L'obturateur 26 est constitué par un tiroir d'obturation mobile, sous l'effet de la force centrifuge due à la rotation de la cartouche 35, entre une première position (représentée sur les figures 4 et 5) permettant une injection d'huile dans le volume de compression et une seconde position (représentée sur la figure 6) empêchant l'injection d'huile dans le volume de compression.

Selon ce mode de réalisation, les moyens de rappel agencés sont constitués par un ressort de compression 40 disposé dans le logement 39 recevant l'obturateur 26, les deux extrémités du ressort 40 prenant respectivement appui contre l'obturateur 26 et la cartouche 35.

Les moyens de d'injection d'huile agencés pour mettre en communication le conduit d'alimentation 24 avec le volume de compression lorsque l'obturateur 26 est dans sa première position comprennent :
- un premier canal d'injection 41 ménagé dans la volute mobile 10 dont l'une des extrémités débouche au niveau de la seconde extrémité du conduit d'alimentation 24 et dont l'autre extrémité débouche dans le logement 36 recevant la cartouche 35,
- un orifice 42 ménagé dans la volute mobile 10 dont l'une des extrémités débouche dans le logement 36 recevant la cartouche 35 et dont l'autre extrémité débouche dans un second canal d'injection 43 ménagé dans la volute mobile 10, le second canal d'injection 43 débouchant d'une part dans la portion d'entrée des chambres de compression 12 par l'intermédiaire de deux orifices d'injection 44, et d'autre part dans l'interface entre le corps 5 et la volute mobile 10 par l'intermédiaire d'un orifice 61.

L'obturateur 26 est agencé d'une part pour obturer l'orifice 42 ménagé dans la volute mobile 10 lorsqu'il se trouve dans sa seconde position, et d'autre part pour le libérer lorsqu'il se trouve dans sa première position.

L'obturateur 26 comprend un orifice traversant 45 agencé d'une part pour mettre en communication le premier canal d'injection 41 et l'orifice 42 ménagés dans la volute mobile 10 lorsque l'obturateur 26 est dans sa première position, et d'autre part pour être décalé de l'orifice 42 ménagé dans la volute mobile 10 lorsque l'obturateur 26 est dans sa seconde position.

Ainsi, l'orifice traversant 45 permet de mettre en communication le conduit d'alimentation 24 avec le second canal d'injection 43 ménagé dans la volute mobile 10 lorsque l'obturateur 26 est dans sa première position.

Le fonctionnement du compresseur à spirales selon ce second mode de réalisation va maintenant être décrit.

Tant que la vitesse du compresseur est inférieure à la valeur prédéterminée, le ressort de compression 40 maintient l'obturateur 26 dans sa première position. Il en résulte que l'orifice traversant 45 ménagé dans l'obturateur 26 est disposé en regard de l'orifice 42 ménagé dans la volute mobile 10 et permet donc d'une part une injection d'huile dans le volume de compression par l'intermédiaire des canaux d'injection 41, 43 et des orifices 44, et d'autre part une alimentation en huile de l'interface entre le corps 5 et la volute mobile 10 par l'intermédiaire des canaux d'injection 41, 43 et de l'orifice 61.

Lorsque la vitesse du compresseur dépasse la valeur prédéterminée, l'obturateur 26 comprime, sous l'effet de sa masse et de la force centrifuge, le ressort de compression 40 et se déplace dans sa seconde position. Il en résulte que l'orifice 42 est obturé par l'obturateur 26 et donc que l'huile ayant pénétré dans le conduit d'alimentation 24 ne peut plus s'écouler dans le volume de compression.

Les figures 7 à 8 représentent un troisième mode de réalisation de l'invention qui diffère du second mode de réalisation essentiellement en ce que la cartouche 35 est montée libre en rotation autour de son axe A dans un logement 46 de forme complémentaire ménagé dans le corps 5 et débouchant dans la face de celui-ci tournée vers la volute mobile 10.

La cartouche 35 est entraînée en rotation autour de son axe A, durant le mouvement orbital relatif entre la volute mobile 10 et le corps 5, par l'intermédiaire d'une broche 47 solidaire de la volute mobile 10 et reçue dans un orifice 38 de forme complémentaire ménagé dans la cartouche 35.

Selon ce mode de réalisation, les moyens d'injection d'huile comprennent :
- un premier canal d'injection 48 ménagé dans la volute mobile 10 dont l'une des extrémités débouche au niveau de la seconde extrémité du conduit d'alimentation 24 et dont l'autre extrémité forme un orifice dans lequel est montée la broche 47, la broche 47 comprenant un alésage traversant 49 débouchant respectivement dans le premier canal d'injection 48 et dans le logement 46 recevant la cartouche,
- un second canal d'injection 50 ménagé dans la volute mobile 10 dont l'une des extrémités débouche dans le logement 46 recevant la cartouche et dont l'autre extrémité débouche dans la portion d'entrée des chambres de compression 12.

La cartouche 35 comprend un orifice traversant 51 agencé d'une part pour mettre en communication les premier et second canaux d'injection 48, 50 ménagés dans la volute mobile 10 par l'intermédiaire de l'alésage 49 lorsque l'obturateur 26 est dans sa première position, et d'autre part pour être obturé par l'obturateur lorsqu'il est dans sa seconde position.

## Revendications

1. Compresseur frigorifique à spirales à vitesse variable, comprenant :
- une enceinte étanche délimitant un volume d'aspiration et un volume de compression disposés respectivement de part et d'autre d'un corps (5) contenu dans l'enceinte, le volume de compression contenant une première volute (8) et une seconde volute (10), les première et seconde volutes décrivant un mouvement relatif orbital,
- un circuit d'injection d'huile agencé pour injecter de l'huile dans le volume de compression,
- un arbre d'entraînement (20) comportant un conduit d'alimentation (24) en huile s'étendant sur toute la longueur de celui-ci, alimenté en huile à partir d'huile contenue dans un carter d'huile (23) par une pompe à huile (22) disposée à une première extrémité de l'arbre, la seconde extrémité de l'arbre d'entraînement (20) étant équipée d'un dispositif d'entraînement (21), suivant un mouvement orbital, de la seconde volute (10) contenue dans le volume de compression,
la seconde volute (10) comprenant des moyens d'injection d'huile agencés pour mettre en communication le conduit d'alimentation (24) avec le volume de compression,
le circuit d'injection d'huile comprenant un obturateur (26) mobile entre une première position de libération des moyens d'injection d'huile permettant une injection d'huile dans le volume de compression et une seconde position d'obturation des moyens d'injection d'huile empêchant l'injection d'huile dans le volume de compression, **caracterisé en ce que** l'obturateur (26) est mobile entre la première et la seconde position sous l'effet d'une force centrifuge et l'obturateur (26) est agencé pour se déplacer dans sa seconde position lorsque la vitesse du compresseur dépasse une valeur prédéterminée.

2. Compresseur selon la revendication 1, **caractérisé en ce que** le circuit d'injection d'huile comprend des moyens de rappel (27, 40) agencés d'une part pour maintenir l'obturateur (26) dans sa première position lorsque la vitesse du compresseur est inférieure à la valeur prédéterminée, et d'autre part pour permettre un déplacement de l'obturateur (26) dans sa seconde position lorsque la vitesse du compresseur dépasse la valeur prédéterminée.

3. Compresseur selon l'une des revendications 1 et 2, **caractérisé en ce que** la seconde extrémité de l'arbre d'entraînement (24) comprend un logement (25) dans le lequel est reçu l'obturateur (26), **en ce que** les moyens d'injection d'huile comprennent un orifice (29) ménagé dans la seconde volute (10) et débouchant au niveau de la seconde extrémité de l'arbre d'entraînement (24), et **en ce que** l'obturateur (26) est agencé d'une part pour obturer l'orifice (29) ménagé dans la seconde volute (10) lorsqu'il se trouve dans sa seconde position, et d'autre part pour libérer l'orifice (29) ménagé dans la seconde volute (10) lorsqu'il se trouve dans sa première position.

4. Compresseur selon la revendication 3, **caractérisé en ce que** l'obturateur (26) comprend un orifice traversant (31) agencé d'une part pour être situé en regard de l'orifice (29) ménagé dans la seconde volute (10) lorsque l'obturateur est dans sa première position, et d'autre part pour être décalé de l'orifice (29) ménagé dans la seconde volute (10) lorsque l'obturateur est dans sa seconde position.

5. Compresseur selon les revendications 3 et 4, **caractérisé en ce que** les moyens de rappel comprennent un ressort (27) disposé dans le logement ménagé dans l'arbre d'entraînement, les deux extrémités du ressort (27) prenant respectivement appui contre l'obturateur (26) et l'arbre d'entraînement (24).

6. Compresseur selon l'une des revendications 1 et 2, **caractérisé en ce que** la seconde volute (10) prend appui contre le corps (5), **en ce que** le compresseur comprend une cartouche (35) disposée entre la seconde volute (10) et le corps (5) et dans laquelle est reçu l'obturateur (26), **en ce que** la cartouche (35) est liée au corps (5) et à la seconde volute (10) par l'intermédiaire d'une première et d'une seconde liaisons en rotation, la distance entre les axes des deux liaisons en rotation étant égale au rayon d'orbite de la seconde volute (10), et **en ce que** la cartouche (35) est entraînée en rotation autour de l'une des liaisons en rotation durant le mouvement relatif entre la seconde volute (10) et le corps (5).

7. Compresseur selon la revendication 6, **caractérisé en ce que** la cartouche (35) est cylindrique et est montée libre en rotation dans un logement (36, 46) de forme complémentaire ménagé dans l'un des éléments parmi le corps (5) et la seconde volute (10), ce montage de la cartouche (35) dans le logement (36, 46) formant une liaison en rotation confondue avec l'axe (A) de la cartouche, et **en ce que** la cartouche (35) comprend un orifice (38) dans lequel est reçue une broche (37, 47) montée dans l'autre élément parmi le corps (5) et la seconde volute (10), cette broche formant une liaison en rotation décalée par rapport à l'axe (A) de la cartouche.

8. Compresseur selon l'une des revendications 6 et 7, **caractérisé en ce que** les moyens de rappel comprennent un ressort (40) disposé dans la cartouche (35), les deux extrémités du ressort prenant respectivement appui contre l'obturateur (26) et la cartouche.

9. Compresseur selon l'une des revendications 7 et 8, **caractérisé en ce que** les moyens d'injection d'huile comprennent un premier canal d'injection (41) ménagé dans la seconde volute (10) dont l'une des extrémités débouche au niveau de la seconde extrémité du conduit d'alimentation (24) et dont l'autre extrémité débouche dans le logement (36) recevant la cartouche (35), un orifice (42) ménagé dans la seconde volute (10) dont l'une des extrémités débouche dans le logement (36) recevant la cartouche et dont l'autre extrémité débouche dans un second canal d'injection (43) ménagé dans la seconde volute (10), le second canal d'injection (43) débouchant dans le volume de compression, et **en ce que** l'obturateur (26) est agencé d'une part pour obturer l'orifice (42) ménagé dans la seconde volute (10) lorsqu'il se trouve dans sa seconde position, et d'autre part pour libérer l'orifice (42) ménagé dans la seconde volute (10) lorsqu'il se trouve dans sa première position.

10. Compresseur selon la revendication 9, **caractérisé en ce que** l'obturateur (26) comprend un orifice traversant (45) agencé d'une part pour mettre en communication le premier canal d'injection (41) et l'orifice (42) ménagés dans la seconde volute (10) lorsque l'obturateur est dans sa première position, et d'autre part pour être décalé de l'orifice (42) ménagé dans la seconde volute (10) lorsque l'obturateur est dans sa seconde position.

11. Compresseur selon l'une des revendications 7 et 8, **caractérisé en ce que** les moyens d'injection d'huile comprennent un premier canal d'injection (48) ménagé dans la seconde volute (10) dont l'une des extrémités débouche au niveau de la seconde extrémité du conduit d'alimentation (24) et dont l'autre extrémité débouche dans le logement (46) recevant la cartouche (35), un second canal d'injection (50) ménagé dans la seconde volute (10) dont l'une des extrémités débouche dans le logement (46) recevant la cartouche et dont l'autre extrémité débouche dans le volume de compression, et **en ce que** la cartouche (35) comprend un orifice traversant (51) agencé d'une part pour mettre en communication les premier et second canaux d'injection (48, 50) ménagés dans la seconde volute (10) lorsque l'obturateur (26) est dans sa première position, et d'autre part pour être obturé par l'obturateur lorsqu'il est dans sa seconde position.

12. Compresseur selon les revendications 7 et 11, **caractérisé en ce que** le logement (46) recevant la cartouche (35) est ménagé dans le corps (5) et la broche (47) est montée dans la seconde volute (10), et **en ce que** l'extrémité du premier canal d'injection (48) débouchant dans le logement (46) recevant la cartouche forme un orifice dans lequel est montée la broche (47), la broche (47) comprenant un alésage traversant (49) agencé pour mettre en communication le premier canal d'injection (48) avec l'orifice traversant (51) ménagé dans la cartouche (35) lorsque l'obturateur (26) est dans sa première position.

13. Compresseur selon l'une des revendications 1 à 12, **caractérisé en ce que** les moyens d'injection d'huile sont agencé pour alimenter en l'huile l'interface entre le corps (5) et la seconde volute (10) lorsque l'obturateur (26) est dans la première position.

## Claims

1. A refrigerating scroll compressor of variable speed, comprising:
- a leak-proof enclosure delimiting a suction space and a compression space respectively positioned on either side of a body (5) contained in the enclosure, the compression space containing a first volute (8) and a second volute (10), the first and the second volutes performing a relative orbital movement
- a circuit for injecting oil laid out in order to inject oil into the compression space,
- a driving shaft (20) including an oil supply conduit (24) extending over the whole length of the latter, supplied with oil from oil contained in an oil case (23) by an oil pump (22) positioned at a first end of the shaft, the second end of the driving shaft (20) being equipped with a device (21) following an orbital movement, for driving the second volute (10) contained in the compression space,
- the second volute (10) comprising oil injection means laid out in order to put the supply conduit (24) in communication with the compression space,
- the oil injection circuit comprising a mobile obturator (26) between a first position for releasing the oil injection means allowing oil injection into the compression space and a second position for obturating the oil injection means preventing oil injection into the compression space, **characterized in that** the obturator (26) is mobile between the first and
the second positions under the effect of a centrifugal force and is laid out so as to move into its second position when the speed of the compressor exceeds a predetermined value.

2. The compressor according to claim 1, characterises that the oil injection circuit comprises return means (27, 40) laid out for maintaining the obturator (26) in its first position when the speed of the compressor is less than a predetermined value, on the one hand, and for allowing displacement of the obturator (26) into its second position when the speed of the compressor exceeds the predetermined value on the other hand.

3. The compressor according to any of claims 1 and 2 **characterized in that** the second end of the driving shaft (24) comprises a housing (25) in which the obturator (26) is received, **in that** the oil injection means comprise an orifice (29) made in the second volute (10) and opening out at the second end of the driving shaft (24) and **in that** the obturator (26) is laid out for obturating the orifice (29) made in the second volute (10) when it is in its second position, on the one hand, and for clearing the orifice (29) made in the second volute (10) when it is in its first position on the other hand.

4. The compressor according to claim 3, **characterized in that** the obturator (26) comprises a through-orifice (31) laid out so as to be located facing the orifice (29) made in the second volute (10) when the obturator is in its first position on the one hand, and to be shifted away from the orifice (29) made in the second volute (10) when the obturator is in its second position on the other hand.

5. The compressor according to claims 3 and 4, **characterized in that** the return means comprise a spring (27) positioned in the housing made in the driving shaft, both ends of the spring (27) respectively bearing against the obturator (26) and the driving shaft (24).

6. The compressor according to any of claims 1 and 2, **characterized in that** the second volute (10) bears against the body (5), **in that** the compressor comprises a cartridge (35) positioned between the second volute (10) and the body (10) and in which the obturator (26) is received, **in that** the cartridge (35) bound to the body (5) and to the second volute (10) via first and second rotating links, the distance between the axis of both rotating links being equal to the orbit radius of the second volute (10), and **in that** the cartridge (35) is driven into rotation around one of the rotating links during the relative movement between the second volute (10) and the body (5).

7. The compressor according to claim 6, **characterized in that** the cartridge (35) is cylindrical and is mounted so as to freely rotate in a housing (36,46) of a complementary shape made in one of the elements among the body (5) and the second volute (10), this mounting of the cartridge (35) in the housing (36,46) forming a rotating link coinciding with the axis (A) of the cartridge and **in that** the cartridge (35) comprises an orifice (38) in which is received a spindle (37,47) mounted in the other element among the body (5) and the second volute (10), this spindle forming a rotating link shifted relatively to the axis (A) of the cartridge.

8. The compressor according to any of claims 6 and 7, **characterized in that** the return means comprise a spring (40) positioned in the cartridge (35), both ends of the spring bearing against the obturator (26) and the cartridge, respectively.

9. The compressor according to any of claims 7 and 8, **characterized in that** the oil injection means comprise a first injection channel (41) made in the second volute (10), one of the ends of which opens out at the second end of the supply conduit (24) and the other end of which opens out into the housing (36) receiving the cartridge (35), an orifice (42) made in the second volute (10), one of the ends of which opens out into the housing (36) receiving the cartridge and the other end of which opens out into a second injection channel (43) made in the second volute (10), the second injection channel (43) opening out into the compression space, and **in that** the obturator (26) is laid out for obturating the orifice (42) made in the second volute (10) when it is in its second position on the one hand, and for clearing the orifice (42) made in the second volute (10) when it is in its first position.

10. The compressor according to claim 9, **characterized in that** the obturator (26) comprises a through-orifice (45) laid out for putting the first injection channel (41) and the orifice (42) made in the second volute (10) in communication when the obturator is in its first position on the one hand, and for being shifted away from the orifice (42) made in the second volute (10) when the obturator is in its second position on the other hand.

11. The compressor according to any of claims 7 and 8, **characterized in that** the oil injection means comprise a first injection channel (48) made in the second volute (10), one of the ends of which opens out at the second end of the supply conduit (24) and the other end of which opens out into the housing (46) receiving the cartridge (35), a second injection channel (50) made in the second volute (10), one of the ends of which opens out into the housing (46) receiving the cartridge and the other end of which opens out into the compression space, and **in that** the cartridge (35) comprises a through-orifice (51) laid out for putting the first and second injection channels (48, 50) made in the second volute (10) in communication when the obturator (26) is in its first position on the one hand and for being obturated by the obturator when it is in its second position on the other hand.

12. The compressor according to claims 7 and 11, **characterized in that** the housing (46) receiving the cartridge (35) is made in the body (5) and the spindle (47) is mounted in the second volute (10), and **in that** the end of the first injection channel (48) opening out into the housing (46) receiving the cartridge, forms an orifice in which the spindle (47) is mounted, the spindle (47) comprising a through-bore (49) laid out for putting the first injection channel (48) in communication with the through-orifice (51) made in the cartridge (35) when the obturator (26) is in its first position.

13. The compressor according to any of claims 1 to 12, **characterized in that** the oil injection means are laid out so as to supply oil to the interface between the body (5) and the second volute (10) when the obturator (26) is in the first position.

## Patentansprüche

1. Spiral-Kälteverdichter mit variabler Geschwindigkeit, der umfasst:
- einen abgedichteten Behälter, der ein Ansaugvolumen und ein Verdichtungsvolumen begrenzt, die jeweils auf der einen und der anderen Seite eines in dem Raum enthaltenen Körpers (5) angeordnet sind, wobei das Verdichtungsvolumen eine erste Spirale (8) und eine zweite Spirale (10) enthält, wobei die erste und zweite Spirale eine relative orbitale Bewegung beschreiben,
- einen Öleinspritzkreis, der ausgebildet ist, um Öl in das Verdichtungsvolumen einzuspritzen,
- eine Antriebswelle (20), die eine Ölversorgungsleitung (24) umfasst, die sich über die gesamte Länge derselben erstreckt, die ab dem in der Ölwanne (23) enthaltenen Öl durch eine Ölpumpe (22) mit Öl versorgt wird, die an einem ersten Ende der Welle angeordnet ist, wobei das zweite Ende der Antriebswelle (20) mit einer Antriebsvorrichtung (21) gemäß einer orbitalen Bewegung der zweiten Spirale (10), die im Verdichtungsvolumen enthalten ist, ausgestattet ist,
wobei die zweite Spirale (10) Öleinspritzmittel umfasst, die ausgebildet sind, um die Versorgungsleitung (24) mit dem Verdichtungsvolumen in Kommunikation zu bringen,
wobei der Öleinspritzkreis einen zwischen einer ersten Freigabestellung der Öleinspritzmittel, die ein Einspritzen von Öl in das Verdichtungsvolumen erlaubt, und einer zweiten Verschlussstellung der Öleinspritzmittel, die das Einspritzen von Öl in das Verdichtungsvolumen verhindert, bewegbaren Verschluss (26) umfasst,
**dadurch gekennzeichnet, dass** der Verschluss (26) zwischen der ersten und der zweiten Stellung unter der Wirkung einer Zentrifugalkraft bewegbar ist und der Verschluss (26) ausgebildet ist, um sich in seine zweite Stellung zu verschieben, wenn die Geschwindigkeit des Verdichters einen vorbestimmten Wert überschreitet.

2. Verdichter nach Anspruch 1, **dadurch gekennzeichnet, dass** der Öleinspritzkreis Rückholmittel (27, 40) umfasst, die einerseits ausgebildet sind, um den Verschluss (26) in seiner ersten Stellung zu halten, wenn die Geschwindigkeit des Verdichters unter dem vorbestimmten Wert ist, und andererseits, um eine Verschiebung des Verschlusses (26) in seine zweite Stellung zu erlauben, wenn die Geschwindigkeit des Verdichters den vorbestimmten Wert überschreitet.

3. Verdichter nach einem der Ansprüche 1 und 2, **dadurch gekennzeichnet, dass** das zweite Ende der Antriebswelle (24) eine Aufnahme (25) umfasst, in der der Verschluss (26) aufgenommen ist, dass die Öleinspritzmittel eine Öffnung (29) umfassen, die in die zweite Spirale (10) eingearbeitet ist und auf Ebene des zweiten Endes der Antriebswelle (24) münden, und dass der Verschluss (26) einerseits ausgebildet ist, um die in die zweite Spirale (10) eingearbeitete Öffnung (29) zu verschließen, wenn er sich in seiner zweiten Stellung befindet, und andererseits, um die in die zweite Spirale (10) eingearbeitete Öffnung (29) freizugeben, wenn er sich in seiner ersten Stellung befindet.

4. Verdichter nach Anspruch 3, **dadurch gekennzeichnet, dass** der Verschluss (26) eine durchquerende Öffnung (31) umfasst, die einerseits ausgebildet ist, um sich gegenüber der in die zweite Spirale (10) eingearbeiteten Öffnung (29) zu befinden, wenn der Verschluss in seiner ersten Stellung ist, und andererseits, um von der in die zweite Spirale (10) eingearbeiteten Öffnung (29) versetzt zu sein, wenn der Verschluss in seiner zweiten Stellung ist.

5. Verdichter nach den Ansprüchen 3 und 4, **dadurch gekennzeichnet, dass** die Rückholmittel eine Feder (27) umfassen, die in der in die Antriebswelle eingearbeiteten Aufnahme angeordnet ist, wobei sich die zwei Enden der Feder (27) jeweils auf dem Verschluss (26) und der Antriebswelle (24) abstützen.

6. Verdichter nach einem der Ansprüche 1 und 2, **dadurch gekennzeichnet, dass** sich die zweite Spirale (10) auf dem Körper (5) abstützt, dass der Verdichter eine Patrone (35) umfasst, die zwischen der zweiten Spirale (10) und dem Körper (5) angeordnet ist und in der der Verschluss (26) aufgenommen wird, dass die Patrone (35) mit dem Körper (5) und mit der zweiten Spirale (10) über eine erste und eine zweite Rotationsverbindung verbunden ist, wobei der Abstand zwischen den Achsen der zwei Rotationsverbindungen dem Orbitalradius der zweiten Spirale (10) entspricht, und dass die Patrone (35) während der relativen Bewegung zwischen der zweiten Spirale (10) und dem Körper (5) um eine der Rotationsverbindungen rotierend angetrieben wird.

7. Verdichter nach Anspruch 6, **dadurch gekennzeichnet, dass** die Patrone (35) zylindrisch ist und frei drehend in einer komplementär geformten Aufnahme (36, 46) montiert ist, die in einem der Elemente, wozu der Körper (5) und die zweite Spirale (10) gehören, eingearbeitet ist, wobei diese Montage der Patrone (35) in der Aufnahme (36, 46) eine Rotationsverbindung bildet, die mit der Achse (A) der Patrone übereinstimmt, und dass die Patrone (35) eine Öffnung (38) umfasst, die einen Stift (37, 47) aufnimmt, der im anderen Element, wozu der Körper (5) und die zweite Spirale (10) gehören, montiert ist, wobei dieser Stift eine im Verhältnis zur Achse (A) der Patrone versetzte Rotationsverbindung bildet.

8. Verdichter nach einem der Ansprüche 6 und 7, **dadurch gekennzeichnet, dass** die Rückholmittel eine Feder (40) umfassen, die in der Patrone (35) angeordnet ist, wobei sich die zwei Enden der Feder jeweils auf dem Verschluss (26) und der Patrone abstützen.

9. Verdichter nach einem der Ansprüche 7 und 8, **dadurch gekennzeichnet, dass** die Öleinspritzmittel einen ersten Einspritzkanal (41) umfassen, der in die zweite Spirale (10) eingearbeitet ist, von dem ein Ende auf Ebene des zweiten Endes der Versorgungsleitung (24) mündet und dessen anderes Ende in die die Patrone (35) aufnehmende Aufnahme (36) mündet, eine Öffnung (42), die in die zweite Spirale (10) eingearbeitet ist, von der ein Ende in die die Patrone aufnehmende Aufnahme (36) mündet, und deren anderes Ende in einen zweiten Einspritzkanal (43) mündet, der in die zweite Spirale (10) eingearbeitet ist, wobei der zweite Einspritzkanal (43) in das Verdichtungsvolumen mündet, und dass der Verschluss (26) einerseits ausgebildet ist, um die in die zweite Spirale (10) eingearbeitete Öffnung (42) zu verschließen, wenn er sich in seiner zweiten Stellung befindet, und andererseits, um die in die zweite Spirale (10) eingearbeitete Öffnung (42) freizugeben, wenn er sich in seiner ersten Stellung befindet.

10. Verdichter nach Anspruch 9, **dadurch gekennzeichnet, dass** der Verschluss (26) eine durchquerende Öffnung (45) umfasst, die einerseits ausgebildet ist, um den ersten Einspritzkanal (41) und die Öffnung (42), die in die zweite Spirale (10) eingearbeitet sind, in Kommunikation zu bringen, wenn der Verschluss in seiner ersten Stellung ist, und andererseits, um von der in die zweite Spirale (10) eingearbeiteten Öffnung (42) versetzt zu sein, wenn der Verschluss in seiner zweiten Stellung ist.

11. Verdichter nach einem der Ansprüche 7 und 8, **dadurch gekennzeichnet, dass** die Öleinspritzmittel einen ersten Einspritzkanal (48) umfassen, der in die zweite Spirale (10) eingearbeitet ist, von dem ein Ende auf Ebene des zweiten Endes der Versorgungsleitung (24) mündet und dessen anderes Ende in die die Patrone (35) aufnehmende Aufnahme (46) mündet, einen zweiten Einspritzkanal (50), der in die zweite Spirale (10) eingearbeitet ist, von dem ein Ende in die die Patrone aufnehmende Aufnahme (46) mündet und dessen anderes Ende in das Verdichtungsvolumen mündet, und dass die Patrone (35) eine durchquerende Öffnung (51) umfasst, die einerseits ausgebildet ist, um die in die zweite Spirale (10) eingearbeiteten ersten und zweiten Einspritzkanäle (48, 50) in Kommunikation zu bringen, wenn sich der Verschluss (26) in seiner ersten Stellung befindet, und andererseits, um vom Verschluss verschlossen zu sein, wenn er sich in seiner zweiten Stellung befindet.

12. Verdichter nach den Ansprüchen 7 und 11, **dadurch gekennzeichnet dass** die die Patrone (35) aufnehmende Aufnahme (46) in den Körper (5) eingearbeitet ist und der Stift (47) in der zweite Spirale (10) montiert ist, und dass das Ende des ersten Einspritzkanals (48), das in die die Patrone aufnehmende Aufnahme (46) mündet, eine Öffnung bildet, in die der Stift (47) montiert ist, wobei der Stift (47) eine durchquerende Bohrung (49) umfasst, die ausgebildet ist, um den ersten Einspritzkanal (48) mit der in die Patrone (35) eingearbeiteten durchquerenden Öffnung (51) in Kommunikation zu bringen, wenn der Verschluss (26) in seiner ersten Stellung ist.

13. Verdichter nach einem der Ansprüche 1 bis 12, **dadurch gekennzeichnet, dass** die Öleinspritzmittel ausgebildet sind, um die Schnittstelle zwischen dem Körper (5) und der zweiten Spirale (10) mit Öl zu versorgen, wenn der Verschluss (26) in seiner ersten Stellung ist.
